# EUROPÄISCHE PATENTSCHRIFT

(11) **EP 2 293 878 B1**
(45) Veröffentlichungstag und Bekanntmachung des Hinweises auf die Patenterteilung: **17.08.2011**
(21) Anmeldenummer: 09782116.9
(22) Anmeldetag: 24.08.2009
(51) Int. Cl.: B02C 15/04, B02C 15/00

(54) **ROLLENMÜHLE**
ROLLER MILL
BROYEUR À CYLINDRE

(30) Priorität: 25.08.2008 DE 102008039542
(43) Veröffentlichungstag der Anmeldung: 16.03.2011
(73) Patentinhaber: Polysius AG, 59269 Beckum (DE)
(72) Erfinder: SCHOLZ, Guido, 48155 Münster (DE); GUERRERO PALMA, Pedro, 59510 Lippetal (DE); FORNEFELD, Heiko, 59071 Hamm (DE); KÖNNING, Ludwig, 59227 Ahlen (DE)
(74) Vertreter: Tetzner, Michael
(86) Internationale Anmeldenummer: PCT/EP2009/060877
(87) Internationale Veröffentlichungsnummer: WO 2010/023182

(56) Entgegenhaltungen:
- DE-A1- 19 723 100
- DE-C- 295 563

## Beschreibung

Die Erfindung betrifft eine Rollenmühle nach dem Oberbegriff des Anspruchs 1, wie sie beispielsweise aus der DE 197 23 100 A1 bekannt ist.

Bei Rollenmühlen in der industriellen Anwendung wird meist der Mahlteller angetrieben, welcher über das Mahlbett die Mahlrollen antreibt. Hierbei ist es im Allgemeinen erforderlich, ein Getriebe unterhalb des Mahltellers anzuordnen. Bei Mühlen mit großen Durchsatzleistungen muss man bei diesen Getrieben mit hohen Investitionskosten, langen Beschaffungszeiten und einer unbefriedigenden Verfügbarkeit rechnen.

Man hat daher bereits vorgeschlagen, statt dem Mahlteller die Mahlrollen anzutreiben. Sind mehrere Mahlrollen vorgesehen, kann dadurch die Leistung zum Antreiben der Rollenmühle auf eine entsprechende Vielzahl von Antrieben verteilt werden. Auf diese Weise können kleinere und damit kostengünstigere Antriebe zum Einsatz kommen.

In der DE 38 01 728 C2 und der DE 36 02 932 A1 wird der komplette Antrieb mit Motor und Getriebe auf dem die Mahlrolle halternden Schwenkhebel vorgesehen. Durch das nicht unerhebliche Gewicht des Motors werden bei dieser Ausführungsform erhöhte Anforderungen an die Lagerung des Schwenkhebels gestellt. Der Motor ist außerdem starken Vibrationen durch den Mahlprozess ausgesetzt.

In der DE 197 02 854 wird als alternative Ausführungsform ein feststehender Motor vorgeschlagen. Die Übertragung der Antriebsleistung auf das am Schwenkhebel befestigte Getriebe erfolgt über eine Kardangelenkwelle. Diese Gelenkwelle muss sowohl einen Winkelausgleich als auch einen axialen Längenausgleich gewährleisten.

Da bis zur Mahlrolle sehr hohe Drehmomente übertragen werden müssen, muss der Antriebstrang relativ aufwendig und teuer dimensioniert werden.

Aus der DE 295 563 ist ferner ein Kollergang mit angetriebenem Teller und Läufer bekannt. Die Antriebsleitung des Läufers wird über einen Zahneingriff auf ein Ritzel, welches mit einem Hohlrad kämmt, auf den Läufer übertragen. Bei dem Zahneingriff Ritzel-Hohlrad handelt es sich um ein konventionelles Stirnradgetriebe.

Der Erfindung liegt daher die Aufgabe zugrunde den Antrieb der Rollenmühle kostengünstiger zu gestalten. Erfindungsgemäß wird diese Aufgabe durch die Merkmale des Anspruches 1 gelöst.

Da zumindest ein Teil des Getriebes im Bereich der Mahlrolle angeordnet ist, werden die hohen Drehmomente genau da erzeugt, wo sie benötigt werden. Dadurch kann der bis zum Umlaufgetriebe führende Antriebstrang entsprechend kleiner dimensioniert werden, wodurch die Antriebskomponenten entsprechend günstiger gefertigt und beschafft werden können. Durch die Reduzierung der Massen im Antriebstrang reduziert sich außerdem das Massenträgheitsmoment. Dies wiederum erleichtert die Regelung und Steuerung des Antriebes. Durch den Mahlprozess sind die Antriebselemente Beschleunigungskräften ausgesetzt, sodass sich auch hier die Massenreduzierung positiv auf die Auslegung und Dauerfestigkeit der Lager auswirkt.

Weitere Ausgestaltungen der Erfindung sind Gegenstand der Unteransprüche.

Das Umlaufgetriebe ist vorzugsweise direkt mit der Mahlrolle verbunden und kann als leistungsverzweigtes Getriebe, insbesondere als Planetengetriebe ausgebildet werden. Das Planetengetriebe weist dann, insbesondere ein angetriebenes Sonnenrad auf, welches zweckmäßigerweise kippbeweglich gelagert ist.

Weiterhin weist die Mahlrolle eine Mahlrollenlagerung auf, wobei die Mahlrollenlagerung und das Umlaufgetriebe über einen gemeinsamen Ölraum verfügen.

Die Mahlrolle ist gemäß einer bevorzugten Ausgestaltung der Erfindung an einem als Hohlachse ausgebildeten Schwenkhebel drehbar gehaltert. Der Antrieb weist weiterhin eine Antriebswelle auf, die in dem als Hohlachse ausgebildeten Schwenkhebel verläuft und an das Umlaufgetriebe angekoppelt ist.

Der Antrieb sieht weiterhin ein Motor vor, der vorzugsweise ortsfest angeordnet ist. Ebenso kann ein weiteres ortsfestes oder mit dem Schwenkhebel mitschwenkendes Getriebe vorgesehen werden.

Das Umlaufgetriebe ist gemäß einer besonderen Ausgestaltung der Erfindung an dem in den Mahlraum ragenden stirnseitigen Ende des Schwenkhebels befestigt und weist zweckmäßigerweise einen austauschbaren Verschleißschutz auf.

Das Umlaufgetriebe ist weiterhin mit einer separaten Momentenstütze verbunden, die beispielsweise in der seitlichen Führung eines ebenfalls vorgesehenen Anpresssystems zur Einstellung des Anpressdrucks der Mahlrolle angeordnet ist.

Die Zeichnung zeigt eine teilweise geschnittene Seitenansicht einer Rollenmühle.

Die dargestellte Rollenmühle besteht im Wesentlichen aus einem drehbaren Mahlteller 1, wenigstens einer drehbar an einem Schwenkhebel 2 gehalterten Mahlrolle 3 sowie einem der Mahlrolle zugeordneten Antriebstrang zum Antreiben der Mahlrolle mit einem feststehenden Motor 4. Der Schwenkhebel ist mit einem Ende außerhalb eines Mühlengehäuses 7 in einem Lager 5 um eine Schwenkhebelachse 6 schwenkbar gelagert, während die Mahlrolle 3 am im Mühlengehäuse befindlichen Ende des Schwenkhebels gehaltert ist.

Weiterhin ist ein Anpresssystem 8, insbesondere ein hydropneumatisches Federsystem, vorgesehen, um den Anpressdruck der Mahlrolle 3 einzustellen. Es ist ebenfalls außerhalb des Mühlengehäuses 7 angeordnet und steht mit dem Schwenkhebel in Wirkkontakt.

Die Mahlrolle 3 ist über eine Mahlrollenlagerung 9 drehbar am Schwenkhebel 2 gelagert. Der Schwenkhebel 2 ist weiterhin als Hohlwelle ausgebildet, sodass ein Teil des Antriebstrangs in Form einer Antriebswelle 10 in der Hohlwelle angeordnet werden kann.

Die Antriebswelle 10 steht außerhalb des Mühlengehäuses mit dem ortsfest angeordneten Motor 4 in Wirkverbindung. Zusätzlich könnte ein oder mehrere Getriebe (14) zwischengeschaltet sein. Das oder die Getriebe können dabei sowohl ortsfest als auch am Schwenkhebel angeordnet werden. Nachdem ein Teil des Antriebstranges ortsfest ausgebildet ist und ein anderer Teil, insbesondere die im Schwenkhebel 2 angeordnete Antriebswelle 10 mit dem Schwenkhebel 2 mitschwenkt, ist eine Kupplung 12 vorgesehen, welche die Schwenkbewegung des Schwenkhebels ausgleicht. Um die notwendigen Ausgleichsbewegungen zu minimieren ist die Kupplung (12) vorzugsweise in der Schwenkhebelachse (6) anzuordnen.

Bei der Kupplung 12 handelt es sich vorzugsweise um eine drehstarre Ausgleichskupplung, wobei insbesondere eine Bogenzahnkupplung vorgesehen werden kann.

Im Antriebstrang ist weiterhin ein mitschwenkendes Getriebe in Form eines Umlaufgetriebes 15 vorgesehen, das am Ende des Schwenkhebels 2 im Bereich der Mahlrolle 3 befestigt ist. Es ist als leistungsverzweigtes Getriebe und gemäß einer bevorzugten Ausgestaltung der Erfindung als Planetengetriebe ausgebildet.

Das Umlaufgetriebe ist mit der Mahlrolle verbunden und kann beispielsweise in die Mahlrolle integriert oder an das stirnseitige, im Mahlraum befindliche Ende des Schwenkhebels 2 angebracht werden. Es weist wie üblich ein Sonnenrad 15a, mehrere Planetenräder 15b und einen Planetenträger 15c auf. Das Sonnenrad 15a kann kippbeweglich gelagert sein und wird über die Antriebswelle 10 angetrieben. Der Planetenträger ist drehfest mit der Mahlrolle verbunden. Das Umlaufgetriebe 15 ist zudem über einen vorzugsweise austauschbaren Verschleißschutz 15d geschützt. Weiterhin ist eine geeignete Momentenstütze vorzusehen, die beispielsweise durch seitliche Führungen des Anpresssystems 8 gebildet werden könnte.

Gemäß einer weiteren Ausgestaltung der Erfindung ist vorgesehen, dass die Mahlrollenlagerung 9, das Lager 5, die Kupplung 12 und ggf. auch das Umlaufgetriebe 15 über einen gemeinsamen Ölraum verfügen.

Durch die Verwendung eines leistungsverzweigten Getriebes, in dem beispielsweise mehr als ein Planetenrad vorgesehen ist, kann die Verzahnung mit einem kleineren Modul und einer geringeren Zahnbreite erfolgen. Demzufolge wird der benötigte Bauraum minimiert.

Weiterhin hat das im Bereich der Mahlrolle angeordnete Umlaufgetriebe den Vorteil, dass die hohen Drehmomente erst dort erzeugt werden, wo sie tatsächlich benötigt werden. Dies führt dazu, dass die Momenten- und Massenbelastung des davor angeordneten Antriebstranges entsprechend reduziert werden kann. Durch diese Reduzierung des Drehmomentes ist es möglich die Schwenkbewegung des Schwenkhebels mit einer Zahnkupplung auszugleichen. Während des Betriebes kommt es aufgrund der Mahlkräfte zu einer Biegung des Schwenkhebels. Die Antriebswelle 10, die in dem als Hohlachse ausgebildeten Schwenkhebel gelagert ist, wird aus Festigkeitsgründen zweckmäßigerweise keinen Biegekräften ausgesetzt und gleicht sich somit nicht der Biegelinie des Schwenkhebels an. Folglich muss auch die Verbindung zwischen Antriebswelle (10) und Umlaufgetriebe (15) die Fähigkeit besitzen, kleine Winkel auszugleichen. Aufgrund des verhältnismäßig niedrigen Drehmomentes kann dieser Winkelausgleich in der Zahnkupplung erfolgen.

## Patentansprüche

1. Rollenmühle mit einem Mühlengehäuse (7), das einen Mahlraum definiert, einem im Mahlraum drehbaren Mahlteller, wenigstens einer drehbaren Mahlrolle (3), die mit dem Mahlteller (1) in Abrolleingriff steht sowie wenigstens einem der Mahlrolle zugeordneten Antrieb mit wenigstens einem Getriebe (14, 15), wobei zumindest ein Teil des Getriebes (15) im Mahlraum angeordnet und als Umlaufgetriebe (15) ausgebildet ist,
**dadurch gekennzeichnet, dass** der Teil des Getriebes im Bereich der Mahlrolle (3) angeordnet ist.

2. Rollenmühle nach Anspruch 1, **dadurch gekennzeichnet, dass** die Mahlrolle (3) mit dem Umlaufgetriebe (15) verbunden ist.

3. Rollenmühle nach Anspruch 1, **dadurch gekennzeichnet, dass** das Umlaufgetriebe (15) als leistungsverzweigtes Getriebe ausgebildet ist.

4. Rollenmühle nach Anspruch 1, **dadurch gekennzeichnet, dass** das Umlaufgetriebe (15) als Planetengetriebe ausgebildet ist.

5. Rollenmühle nach Anspruch 4, **dadurch gekennzeichnet, dass** das Planetengetriebe ein angetriebenes Sonnenrad (15a) aufweist.

6. Rollenmühle nach Anspruch 5, **dadurch gekennzeichnet, dass** das Sonnenrad (15a) kippbeweglich gelagert ist.

7. Rollenmühle nach Anspruch 1, **dadurch gekennzeichnet, dass** die Mahlrolle (3) eine Mahlrollenlagerung aufweist und die Mahlrollenlagerung und das Umlaufgetriebe (15) über einen gemeinsamen Ölraum verfügen.

8. Rollenmühle nach Anspruch 1, **dadurch gekennzeichnet, dass** die Mahlrolle (3) an einem als Hohlachse ausgebildeten Schwenkhebel (2) drehbar gehaltert ist.

9. Rollenmühle nach Anspruch 8, **dadurch gekennzeichnet, dass** der Antrieb eine Antriebswelle (10) aufweist, die in dem als Hohlachse ausgebildeten Schwenkhebel verläuft und an das Umlaufgetriebe (15) angekoppelt ist.

10. Rollenmühle nach Anspruch 1, **dadurch gekennzeichnet, dass** ein Schwenkhebel (2) durch das Mühlengehäuse (7) hindurch geführt ist und die Mahlrolle am im Mahlraum befindlichen Ende des Schwenkhebels (2) gehaltert ist, während das andere Ende in einem Schwenklager (5) außerhalb des Mühlengehäuses (7) gelagert ist.

11. Rollenmühle nach Anspruch 1, **dadurch gekennzeichnet, dass** der Antrieb einen Motor (4) und ein weiteres, ortsfestes Getriebe (14) aufweist.

12. Rollenmühle nach Anspruch 1, **dadurch gekennzeichnet, dass** ein Anpresssystem (8) zur Einstellung des Anpressdrucks der Mahlrolle (3) vorgesehen ist.

13. Rollenmühle nach Anspruch 1, **dadurch gekennzeichnet, dass** das Umlaufgetriebe (15) an dem in den Mahlraum (3) ragenden stirnseitigen Ende eines Schwenkhebels befestigt.

14. Rollenmühle nach Anspruch 1, **dadurch gekennzeichnet, dass** das Umlaufgetriebe (15) mit einem austauschbaren Verschleißschutz versehen ist.

15. Rollenmühle nach Anspruch 1, **dadurch gekennzeichnet, dass** das Umlaufgetriebe (15) mit einer separaten Momentenstütze verbunden ist.

## Claims

1. Roller mill having a mill housing (7) which defines a grinding chamber, a grinding table which can rotate in the grinding chamber, at least one rotatable grinding roller (3) which is in rolling engagement with the grinding table (1) and at least one drive which is associated with the grinding roller and which has at least one gearing mechanism (14, 15), wherein at least a portion of the gearing mechanism (15) is arranged in the grinding chamber and is in the form of an epicyclic gear system (15),
**characterised in that** the portion of the gearing mechanism is arranged in the region of the grinding roller (3).

2. Roller mill according to claim 1, **characterised in that** the grinding roller (3) is connected to the epicyclic gear system (15).

3. Roller mill according to claim 1, **characterised in that** the epicyclic gear system (15) is in the form of a gearing mechanism having torque division.

4. Roller mill according to claim 1, **characterised in that** the epicyclic gear system (15) is in the form of a planet gear system.

5. Roller mill according to claim 4, **characterised in that** the planet gear system has a driven sun gear (15a).

6. Roller mill according to claim 5, **characterised in that** the sun gear (15a) is arranged for pivoting movement.

7. Roller mill according to claim 1, **characterised in that** the grinding roller (3) has a grinding roller bearing and the grinding roller bearing and the epicyclic gear system (15) have a common oil chamber.

8. Roller mill according to claim 1, **characterised in that** the grinding roller (3) is retained for rotation on a pivot lever (2) which is in the form of a hollow shaft.

9. Roller mill according to claim 8, **characterised in that** the drive has a drive shaft (10) which extends in the pivot lever which is in the form of a hollow shaft and which is coupled to the epicyclic gear system (15).

10. Roller mill according to claim 1, **characterised in that** a pivot lever (2) is directed through the mill housing (7) and the grinding roller is retained at the end of the pivot lever (2) that is in the grinding chamber, whereas the other end is arranged in a pivot bearing (5) outside the mill housing (7).

11. Roller mill according to claim 1, **characterised in that** the drive has a motor (4) and an additional gearing mechanism (14) which is fixed in position.

12. Roller mill according to claim 1, **characterised in that** a pressing system (8) is provided in order to adjust the pressing pressure of the grinding roller (3).

13. Roller mill according to claim 1, **characterised in that** the epicyclic gear system (15) is secured to the end-face end of a pivot lever that protrudes into the grinding chamber (3).

14. Roller mill according to claim 1, **characterised in that** the epicyclic gear system (15) is provided with a wear protection member which can be changed.

15. Roller mill according to claim 1, **characterised in that** the epicyclic gear system (15) is connected to a separate moment support.

## Revendications

1. Broyeur à cylindre avec un carter de broyeur (7), qui définit une chambre de broyage, un plateau de broyage rotatif, qui tourne dans la chambre de broyage, au moins un cylindre de broyage (3) rotatif, qui coopère en rotation avec le plateau de broyage (1), ainsi qu'au moins un entraînement, qui est associé au cylindre de broyage, avec au moins un engrenage (14, 15), sachant qu'au moins une partie de l'engrenage (15) est disposée dans la chambre de broyage et est réalisée sous la forme d'un engrenage épicycloïdal (15), **caractérisé en ce que** la partie de l'engrenage est disposée dans la région du cylindre de broyage (3).

2. Broyeur à cylindre selon la revendication 1, **caractérisé en ce que** le cylindre de broyage (3) est relié à un engrenage épicycloïdal (15).

3. Broyeur à cylindre selon la revendication 1, **caractérisé en ce que** l'engrenage épicycloïdal (15) est réalisé sous la forme d'un engrenage de transmission à joints de cardans.

4. Broyeur à cylindre selon la revendication 1, **caractérisé en ce que** l'engrenage épicycloïdal (15) est réalisé sous la forme d'un engrenage planétaire.

5. Broyeur à cylindre selon la revendication 4, **caractérisé en ce que** l'engrenage planétaire est doté d'une roue solaire (15a).

6. Broyeur à cylindre selon la revendication 5, **caractérisé en ce que** la roue solaire (15a) est montée mobile en pivotement.

7. Broyeur à cylindre selon la revendication 1, **caractérisé en ce que** le cylindre de broyage (3) est doté d'un support de cylindre de broyage et que ledit support de cylindre de broyage et l'engrenage épicycloïdal (15) sont dotés d'une chambre d'huile commune.

8. Broyeur à cylindre selon la revendication 1, **caractérisé en ce que** le cylindre de broyage (3) est fixé en rotation à un levier de pivotement (2), qui est réalisé sous la forme d'un arbre creux.

9. Broyeur à cylindre selon la revendication 8, **caractérisé en ce que** l'entraînement est doté d'un arbre de commande (10), qui s'étend dans le levier de pivotement, réalisé sous la forme d'un arbre creux, et est couplé avec l'engrenage épicycloïdal (15).

10. Broyeur à cylindre selon la revendication 1, **caractérisé en ce que** le levier de pivotement (2) traverse le carter de broyeur (7) et que le cylindre de broyage est fixé à l'extrémité dudit levier de pivotement (2), qui est située dans la chambre de broyage, tandis que l'autre extrémité est montée dans un support pivotant (5), qui est situé à l'extérieur du carter de broyeur (7).

11. Broyeur à cylindre selon la revendication 1, **caractérisé en ce que** la commande comprend un moteur (4) et un autre engrenage (14) fixe.

12. Broyeur à cylindre selon la revendication 1, **caractérisé en ce qu'**un système de pression (8) est prévu pour le réglage de la pression du cylindre de broyage (3).

13. Broyeur à cylindre selon la revendication 1, **caractérisé en ce que** l'engrenage épicycloïdal (15) est fixé à l'extrémité frontale d'un levier de pivotement, qui fait saillie dans la chambre de broyage (3).

14. Broyeur à cylindre selon la revendication 1, **caractérisé en ce que** l'engrenage épicycloïdal (15) est pourvu d'une protection contre l'usure remplaçable.

15. Broyeur à cylindre selon la revendication 1, **caractérisé en ce que** l'engrenage épicycloïdal (15) est relié à un support de couple séparé.
